# EUROPÄISCHE PATENTANMELDUNG

(11) **EP 3 015 653 A1**
(43) Veröffentlichungstag der Anmeldung: **04.05.2016**
(21) Anmeldenummer: 14190590.1
(22) Anmeldetag: 28.10.2014
(51) Int. Cl.: F01D 5/30, F04D 29/32, F01D 11/00

(54) **Laufschaufelanordnung**

(71) Anmelder: Siemens Aktiengesellschaft, 80333 München (DE)
(72) Erfinder: Paus, Markus, 46119 Oberhausen (DE); Schröder, Peter, 45307 Essen (DE); Veitsman, Vyacheslav, 45879 Gelsenkirchen (DE); Zelmer, Dimitri, 45329 Essen (DE)

(57) **Zusammenfassung**

Die Erfindung betrifft eine Laufschaufelanordnung (31) für einen um eine Maschinenachse (12) drehbaren Rotor (14) einer thermischen Strömungsmaschine (10), umfassend einen Schaufelträger (35) mit einer kreisförmigen Außenfläche und zumindest einer sich entlang des Außenumfangs erstreckenden endlosen Haltenut (39), in den Laufschaufeln (27) und Zwischenstücke (43) alternierend angeordnet fußseitig an Tragflanken (53, 55) der einander gegenüberliegenden Seitenwände (49) der Haltenut (39) anliegen. Um eine weiter verbesserte Laufschaufelanordnung bereitzustellen, wird vorgeschlagen, dass die für die Laufschaufeln (27) vorgesehenen Tragflanken (55) auf einem anderen Radius liegen als die für die Zwischenstücke (43) vorgesehenen Tragflanken (53) derselben Schaufelreihe.

## Beschreibung

Die Erfindung betrifft eine Laufschaufelanordnung für einen um eine Maschinenachse drehbaren Rotor einer thermischen Strömungsmaschine, umfassend einen Schaufelträger mit einer kreisförmigen Außenfläche und zumindest einer sich entlang des Außenumfangs erstreckenden endlosen Haltenut, in der Laufschaufeln und Zwischenstücke unter Bildung einer Schaufelreihe alternierend angeordnet fußseitig an Tragflanken von Seitenwänden der Haltenut anliegen.

Derartige Schaufelanordnungen sind aus dem umfangreich vorhandenen Stand der Technik bestens bekannt. Die bekannten Schaufelanordnungen werden insbesondere für Laufschaufelreihen von Verdichtern eingesetzt, wobei im Rotor eine Umfangsnut zur Aufnahme aller Schaufeln der betreffenden Reihe vorgesehen ist. Die Befestigung der Schaufeln in der Umfangsnut erfolgt mit Hilfe eines hammerförmigen oder schwalbenschwanzähnlichen Formschlusses, indem entsprechend ausgebildete Schaufelfüße die von den Seitenwänden der Haltenut hervorstehende Vorsprünge nach ihrem Einsetzen hintergreifen.

Um eine spielfreie, verschleißarme und zuverlässige Verspannung der Schaufeln in der Haltenut herbeizuführen, ist es bekannt, zwischen Schaufelfußunterseite und Nutgrund Unterbauungen in Gestalt von Passfedern, Federelementen in Form einer Spiralfeder oder einer längs wie quer geschlitzten Spannhülse einzusetzen.

Die Zwischenstücke zwischen zwei benachbarten Schaufeln einer Schaufelreihe werden insbesondere bei denjenigen Umfangsnuten verwendet, die keine Einführöffnung für die Schaufeln aufweisen, so dass zum abschließenden Verschluss der Umfangsnut auch hälftig teilbare Zwischenstücke sowie ein sogenanntes Schaufelschloss Verwendung findet. Derartige Schaufelschlösser sind im Stand der Technik bekannt und kennzeichnen sich dadurch, dass sie modular ausgestaltet sind und insgesamt die Gestalt eines Zwischenstückes aufweisen.

Weiterhin besteht Bedarf an Laufschaufelanordnungen, die in Bezug auf Gewicht, Montage/Demontage und Lebensdauer sowie Kosten weiter verbessert sind.

Diese Aufgabe wird mit einer Schaufelanordnung gemäß den Merkmalen des Anspruchs 1 gelöst. Vorteilhafte Ausgestaltungen der Erfindung sind in den Unteransprüchen angegeben, die in angegebener Weise miteinander kombiniert werden können.

Erfindungsgemäß ist bei der eingangs genannten Laufschaufelanordnung vorgesehen, dass - bezogen auf die Maschinenachse, innerhalb der betreffenden Haltenut - die Laufschaufeln der betreffenden Schaufelreihe an anderen Tragflanken der Haltenut anliegen als die Zwischenstücke derselben Schaufelreihe.

Mithin wird nichts anderes vorgeschlagen als eine Umfangsnut für die Laufschaufeln einer Schaufelreihe, deren Seitenwände jeweils zumindest zwei Tragflanken aufweisen, wobei die eine der Tragflanken, vorzugsweise die auf einem kleineren Radius liegende Tragflanke beider Seitenwände - für die Befestigung der Laufschaufeln der betreffenden Schaufelreihe vorgesehen ist und die andere der beiden Tragflanken - vorzugsweise die auf einem größeren Radius liegende Tragflanken der beiden Seitenwände - für die zwischen den Laufschaufeln angeordneten Zwischenstücke. Vorzugsweise liegen alle Laufschaufeln zumindest unter Fliehkraft fußseitig nur an der für sie vorgesehenen Tragflanke an; analoges gilt für die Zwischenstücke. Letzteres gilt insbesondere für die monolithischen Zwischenstücke. Für den Fall, dass hälftig geteilte Zwischenstücke oder gar das Schaufelschloss in der Haltenut zu befestigen ist, können diese - je nach mechanischen Randbedingungen - auch ausnahmsweise an der für die Laufschaufeln vorgesehenen Tragflanken gehaltert sein.

Der Erfindung liegt die Erkenntnis zugrunde, dass die Zwischenstücke, so wie sie bisher im Stand der Technik verwendet wurden, vergleichsweise großvolumig und wegen ihrer massiven Ausführung entsprechend schwer ausgestaltet sind. Diese großvolumigen Zwischenstücke und ebenso die in der Haltenut befestigten Laufschaufeln führen beim bestimmungsgemäßen Einsatz der Laufschaufelreihe zu fliehkraftbedingten Belastungen des Schaufelträgers, die eine entsprechend große Ausgestaltung des Schaufelträgers bedingt, damit dieser dauerhaft und zuverlässig den auftretenden Betriebsbedingungen standhalten kann. Um diese mechanischen Belastungen jedoch zu reduzieren, schlägt die Erfindung vor, die Zwischenstücke kleinvolumiger auszugestalten. Um dies zu erreichen, weist die Haltenut der erfindungsgemäßen Schaufelanordnung an jeder Seitenwand zwei auf einem unterschiedlichen Radius liegende Tragflanken auf, wovon die radial innere vorzugsweise allein für die Befestigung der Laufschaufeln vorgesehen ist und die auf einem größeren Radius liegende Tragflanken vorzugsweise ausschließlich für die Befestigung der Zwischenstücke. Mithin können bei der erfindungsgemäßen Laufschaufelanordnung Zwischenstücke verwendet werden, deren radiale Erstreckung signifikant verringert ist gegenüber den aus dem Stand der Technik bekannten Zwischenstücken, die an den selben Tragflanken anliegen wie die Laufschaufeln. Diese Verringerung der radialen Ausdehnung führt zu einer Gewichtsreduzierung der Zwischenstücke, was schlussendlich zu einer geringeren Fliehkraftbelastung des Schaufelträgers führt.

Durch das geringere Gewicht der Zwischenstücke resultiert eine geringere Tangentialspannung im Schaufelträger, welcher vorzugsweise als Radscheibe ausgestaltet sein kann, was im letztgenannten Fall dazu führt, dass die sich in axialer Richtung des Rotors erstreckende Breite der Radscheibe somit weiter reduziert werden kann. Dies führt insgesamt zu einem konstruktiv kürzeren Rotor in axialer Länge, was weitere Gewichts- und Kosteneinsparungen hervorruft. Insgesamt führt das geringere Gesamtgewicht des Rotors zudem zu positiven Eigenschaften die Rotordynamik betreffend.

Vorzugsweise können die Tragflanken entweder koaxial zur Maschinenachse ausgestaltet sein oder gegenüber der Axialrichtung der Maschinenachse geneigt oder gekrümmt ausgestaltet sein. In den beiden letzten Fällen existiert dann kein eindeutiger Radius für die betreffenden Tragflanken, so dass deren mittleren Radien zu ermitteln sind, die dann unterschiedlich groß sind.

Zweckmäßigerweise ist jede beliebige Kombination von koaxialen, geneigten oder gekrümmten Tragflanken möglich.

Des Weiteren und unabhängig davon, ob nun die Zwischenstücke und Laufschaufeln an gleichen oder unterschiedlichen Tragflanken anliegen, kann eine Gewichtsreduzierung und eine weitere Reduzierung der mechanischen Belastung des Rotors erreicht werden, wenn ein monolithisches, massives Zwischenstück für die Laufschaufelreihe eines Rotors einer thermischen Strömungsmaschine, umfassend einen Fußabschnitt zur Anlage an einer Tragflanke einer Haltenut des Rotors, einen Abdeckabschnitt zur Abdeckung der Haltenut an der betreffenden Stelle sowie einen sich von der Unterseite des Abdeckabschnitts zu dem Fußabschnitt erstreckender zentraler Steg vorgesehen ist, an der dem Fußabschnitt zugewandten Seite des Abdeckabschnitts eine gewichtsreduzierende Aussparung aufweist.

Insgesamt betrifft die Erfindung somit eine Laufschaufelanordnung für einen um eine Maschinenachse drehbaren Rotor einer thermischen Strömungsmaschine, umfassend einen Schaufelträger mit einer kreisförmigen Außenfläche und zumindest einer sich entlang des Außenumfangs erstreckenden endlosen Haltenut, in den Laufschaufeln und Zwischenstücke unter Bildung einer Schaufelreihe alternierend angeordnet fußseitig an Tragflanken der einander gegenüberliegenden Seitenwände der Haltenut anliegen. Um eine weiter verbesserte Laufschaufelanordnung bereitzustellen, wird vorgeschlagen, dass - bezogen auf die Maschinenachse, innerhalb der betreffenden Haltenut - die für die Laufschaufeln vorgesehenen Tragflanken auf einem anderen Radius liegend als die für die Zwischenstücke vorgesehenen Tragflanken derselben Schaufelreihe.

Die erfindungsgemäße Laufschaufelanordnung ist verwendbar mit und ohne sogenannte Unterbauung von Laufschaufeln bzw. Zwischenstücken. Derartige Unterbauungen sind im Stand der Technik bekannt, damit selbst im betriebslosen Zustand (also ohne Einwirkung an Fliehkräften) die Tragflanken der Laufschaufelfüße bzw. der Fußabschnitte der Zwischenstücke an den Tragflanken der Haltenut anliegen.

Die Erfindung wird anhand mehrerer Ausführungsbeispiele in der nachfolgenden Figurenbeschreibung näher erläutert, ohne damit die Erfindung näher einzuschränken. Dabei werden weitere Merkmale und weitere Vorteile angegeben. Es zeigen:
- Figur 1: einen Längsschnitt durch eine Gasturbine,
- Figur 2: einen Ausschnitt einer Schaufelreihe des Verdichters der Gasturbine einschließlich dessen Schaufelträgers,
- Figur 3: einen Querschnitt durch die Ansicht gemäß Figur 2 gemäß der Schnittlinie III-III,
- Figur 4: den Querschnitt durch die Anordnung gemäß Figur 2 gemäß der Schnittlinie IV-IV,
- Figur 5: den Schnitt gemäß Figur 3 durch eine alternative Laufschaufelanordnung und
- Figur 6: ein gewichtsreduziertes Zwischenstück in einer perspektivischen Darstellung.

In allen Figuren sind identische Merkmale mit den gleichen Bezugszeichen versehen.

Figur 1 zeigt als Beispiel für eine thermische Strömungsmaschine 10 eine stationäre Gasturbine in einem Längsteilschnitt. Die Gasturbine weist im Inneren einen um eine Maschinenachse 12 drehgelagerten Rotor 14 auf. Entlang des Rotors 14 folgen aufeinander ein Ansauggehäuse 16, ein Axialturboverdichter 18, eine torusartige Ringbrennkammer 20 mit mehreren rotationssymmetrisch zueinander angeordneten Brennern 22, eine Turbineneinheit 24 und ein Abgasgehäuse 26. Der Axialturboverdichter 18 umfasst einen ringförmig ausgestalteten Verdichterkanal mit darin kaskadisch aufeinanderfolgenden Verdichterstufen aus Laufschaufel- und Leitschaufelkränzen. Die am Rotor 14 angeordneten Laufschaufeln 27 liegen mit ihren frei endenden Schaufelblattspitzen einer äußeren Kanalwand des Verdichterkanals gegenüber. Darein ragen ebenso Leitschaufeln 25, die an der äußeren Kanalwand befestigt sind. Der Verdichterkanal mündet über einen Verdichterausgangsdiffusor 36 in ein Plenum 38. Darin ist die Ringbrennkammer 20 mit ihrem Verbrennungsraum 28 vorgesehen, der mit einem ringförmigen Heißgaskanal 30 der Turbineneinheit 24 kommuniziert. In der Turbineneinheit 24 sind vier hintereinander geschaltete Turbinenstufen 32 angeordnet. Am Rotor 14 ist ein Generator oder eine Arbeitsmaschine (jeweils nicht dargestellt) angekoppelt.

Figur 2 zeigt nun in perspektivischer Darstellung einen Ausschnitt auf eine Laufschaufelanordnung 31, so wie sie beispielsweise im Verdichter 18 oder auch in der Turbineneinheit 24 oder gar in einer Dampfturbine Verwendung finden kann. In Figur 2 ist somit lediglich ein Abschnitt des Umfangs der Laufschaufelanordnung 31 perspektivisch dargestellt. An einem kreis- oder ringförmigen Schaufelträger 35, der an seiner nach radial außen weisenden Außenfläche 37 eine sich in Umfangsrichtung erstreckende, endlose Haltenut 39 aufweist, sind eine Vielzahl von Laufschaufeln 27 befestigt, die gemeinschaftlich eine Schaufelreihe 33 bilden. Jede Schaufel 27 umfasst ein aerodynamisch gewölbtes Schaufelblatt 41 und eine den Strömungspfad lokal begrenzende Plattform 22. Gemäß dem hier dargestellten Ausführungsbeispiel ist der Schaufelträger 35 als Radscheibe 13 des in Radscheibenbauweise ausgeführten Rotors 14 ausgestaltet. Radial innerhalb der Plattform 22 weist jede Schaufel 27 einen Schaufelfuß (Figuren 3, 4) zur Befestigung der Schaufel 27 in der Haltenut 39 auf. Zwischen einander unmittelbar benachbarten Laufschaufeln 27 ist jeweils ein Zwischenstück 43 angeordnet, so dass insgesamt Laufschaufeln 27 und Zwischenstücke 43 alternierend angeordnet sind.

Die Figuren 3 und 4 zeigen die Querschnitte durch die in Figur 2 dargestellte Laufschaufelanordnung 31. Die Schnittlinie III-III ist so gewählt, dass diese ein Zwischenstück 43 der Schaufelreihe 33 schneidet, wohingegen die Schnittlinie IV-IV so gewählt ist, dass dieser durch einen Schaufelfuß 45 der Laufschaufel 27 verläuft. Die Haltenut 39 erstreckt sich längs des Umfangs des Schaufelträgers 35 bzw. der Radscheibe 13. Prinzipiell umfasst die Querschnittskontur der Haltenut 39 einen Nutgrund 47 sowie zwei einander gegenüberliegende Seitenwände 49 sowie die in der Außenfläche 37 liegende Nutöffnung 51. Die einander gegenüberliegenden Seitenwände 49 sind profiliert und weitestgehend zueinander korrespondierend spiegelbildlich ausgebildet, wobei jede Seitenwand 49 trotz hammerförmigen bzw. schwalbenschwanzförmigen Schaufelfüßen 45 zwei Tragflanken 53, 55 umfasst, die jeweils auf einem unterschiedlichen Radius R₁, R₂ liegen. Unter dem Radius ist dabei der ggf. mittlere Abstand zwischen den Flächen der Tragflanken 53, 55, an denen die Laufschaufeln 27 bzw. die Zwischenstücke 43 unter Fliehkrafteinwirkung anliegen, und der Maschinenachse 12 verstanden. Die Radien R₁, R₂ sind in den Figuren 3 und 4 nur schematisch gezeigt.

Wie aus der Figur 6 ersichtlich, umfasst jedes aus dem Vollen gefrästes Zwischenstück 43 einen Abdeckabschnitt 61, einen Fußabschnitt 65 und ein dazwischen angeordneten Steg 63. Weiter ist ersichtlich, dass der Fußabschnitt 65 des Zwischenstücks 43 an der in Figur 3 radial weiter außen liegenden Tragflanke 53 der Seitenwand 49 anliegt, wobei nur zum besseren Verständnis der Erfindung ein schmaler Spalt zwischen den Tragflanken des Zwischenstücks und den Tragflanken der Haltenut dargestellt ist. Im Gegensatz dazu und wie aus Figur 4 hervorgeht, liegt die Tragflanke des Schaufelfußes 45 der Laufschaufel 27 an der radial weiter innen angeordneten Tragflanke 55 der Haltenut 39 an. Es ist offensichtlich, dass aufgrund der Bereitstellung unterschiedlicher Tragflanken 53, 55 für die unterschiedlichen Elemente - einerseits Laufschaufeln 27 sowie andererseits Zwischenstücke 43 - Freiräume 34 zwischen den Fußabschnitten 65 und dem Nutgrund 47 entstehen, wodurch die Schaufelanordnung 31 insgesamt leichter ist als bisher. Aufgrund der leichteren Ausführung sind die beim Betrieb auftretenden Fliehkraftbelastungen in der Radscheibe 13 bzw. im Schaufelträger 35 geringer, so dass insgesamt eine längere Betriebsdauer erreicht werden kann und/oder gegebenenfalls die Abmaße des Schaufelträgers 35 verringert werden können.

Die in den Figuren 3 und 4 dargestellten Tragflanken 53, 55, sind dabei koaxial, d.h. parallel zur Maschinenachse 12 ausgestaltet.

Eine dazu alternative Ausgestaltung zeigt Figur 5, bei der die Tragflanken 53 für die Zwischenstücke 43 gegenüber der Axialrichtung der Maschinenachse gekrümmt sind. In diesem Falle ist der Fußabschnitt 65 des Zwischenstücks 43 in korrespondierender Art und Weise ausgestaltet.

Um eine weitere Gewichtsreduzierung herbeizuführen, ist es ebenso zweckdienlich, an der freien Unterseite des Abdeckabschnitts 61 des Zwischenstücks 43 eine gewichtsreduzierende Aussparung 66 vorzusehen, so dass diese U-förmig profiliert ist.

## Patentansprüche

1. Laufschaufelanordnung (31) für einen um eine Maschinenachse (12) drehbaren Rotor (14) einer thermischen Strömungsmaschine (10),
umfassend einen Schaufelträger (35) mit einer kreisförmigen Außenfläche und zumindest einer sich entlang des Außenumfangs erstreckenden endlosen Haltenut (39), in den Laufschaufeln (27) und Zwischenstücke (43) alternierend angeordnet eine Schaufelreihe (33) bildend fußseitig an Tragflanken (53, 55) der einander gegenüberliegenden Seitenwände (49) der Haltenut (39) anliegen,
**dadurch gekennzeichnet, dass**
die Laufschaufeln (27) an anderen Tragflanken (55) anliegen als die Zwischenstücke (43) derselben Schaufelreihe (33).

2. Laufschaufelanordnung (31) nach Anspruch 1,
bei der die Tragflanken (55) der Haltenut (39), an denen die Laufschaufeln (27) anliegen, auf einem anderen Radius liegen als diejenigen Tragflanken (53) der Haltenut (39), an denen die Zwischenstücke (43) anliegen.

3. Laufschaufelanordnung (31) nach Anspruch 2,
bei der die Laufschaufeln (27) an denjenigen Tragflanken (55) anliegen, die auf dem kleineren Radius (R₁) liegen und die Zwischenstücke (43) an denjenigen Tragflanken (53), die auf dem größeren Radius (R₂) liegen.

4. Laufschaufelanordnung (31) nach Anspruch 1, 2 oder 3,
bei der die die Laufschaufeln (27) haltenden Tragflanken (55) der Haltenut und die die Zwischenstücke (43) haltenden Tragflanken (53) der Haltenut koaxial zur Maschinenachse (12) ausgestaltet sind.

5. Laufschaufelanordnung (31) nach Anspruch 1, 2 oder 3,
bei der die die Laufschaufeln (27) haltenden Tragflanken (55) der Haltenut (39) und der die die Zwischenstücke (43) haltenden Tragflanken (53) der Haltenut (39) gegenüber der Axialrichtung der Maschinenachse (12) geneigt oder gekrümmt sind und die betreffenden Radien die mittleren Radien der derart geneigten bzw. gekrümmten Tragflanken sind.

6. Laufschaufelanordnung (31) nach Anspruch 1, 2 oder 3,
bei der die die Laufschaufeln (27) haltenden Tragflanken (55) der Haltenut (39) koaxial zur Maschinenachse (12) ausgestaltet sind und die Tragflanken (53) für die Zwischenstücke (43) gegenüber der Axialrichtung der Maschinenachse (12) geneigt oder gekrümmt sind oder umgekehrt,
wobei die betreffenden Radien die mittleren Radien der derart geneigten bzw. gekrümmten Tragflächen sind.

7. Laufschaufelanordnung (31) nach einem der Ansprüche 1 bis 6,
bei dem das Zwischenstück (43) ein Fußabschnitt (65) zur Anlage an einer Tragflanke (53) einer Haltenut (39) des Rotors (14) und einem Abdeckabschnitt (61) zur Abdeckung der Haltenut (39) an der betreffenden Stelle sowie einen sich von einer Unterseite des Abdeckabschnitts (61) zu dem Fußabschnitt (65) erstreckenden zentralen Steg (63) umfasst,
**dadurch gekennzeichnet, dass**
an der dem Fußabschnitt (65) zugewandten Seite des Abdeckabschnitts (61) eine gewichtsreduzierende Aussparung (66) vorgesehen ist.
